# FASCICULE DE BREVET EUROPEEN

(11) **EP 2 497 719 B1**
(45) Date de publication et mention de la délivrance du brevet: **06.11.2013**
(21) Numéro de dépôt: 11157676.5
(22) Date de dépôt: 10.03.2011
(51) Int. Cl.: B65D 19/18

(54) **Contenant de transport et de stockage**
Transport- und Lagerbehälter
Transport and storage container

(43) Date de publication de la demande: 12.09.2012
(73) Titulaire: Gamma Wopla SA, 7700 Mouscron (BE)
(72) Inventeur: Millet, Nicolas, 08000 Charleville-Mézières (FR)
(74) Mandataire: Prugneau, Philippe

(56) Documents cités:
- EP-A1- 2 030 903
- EP-A1- 2 062 827
- EP-A1- 2 141 081
- WO-A1-2011/006654
- GB-A- 2 449 502
- JP-A- 2007 076 655
- US-A- 5 161 709

## Description

### Domaine technique

L'invention concerne un contenant de transport et de stockage ouvrable, comportant au moins une embase et des éléments périphériques avec lesquels elle définit un caisson, au moins l'un des éléments périphériques délimitant au moins une ouverture obturée de manière sélective par au moins un premier et un second panneaux escamotables, chacun des premier et second panneaux étant mobile respectivement entre une position "fermée" et une position "ouverte" dans lesquelles ils obturent et dégagent respectivement une première portion de l'ouverture et une seconde portion de l'ouverture de dimensions supérieures à la première portion

### Technique antérieure

Les contenants sont par exemple des caisse-palettes, bien connues et généralement utilisées pour le transport et le stockage de produits variés disposés en vrac ou rangés, en particulier dans le domaine de l'industrie et du commerce. Ils peuvent être réalisés en différents matériaux, bois, métal, matériaux plastiques ou tout autre matériau adapté. Afin de faciliter leur utilisation, ils peuvent avoir des dimensions au sol normalisées, par exemple 800 x 600 mm, 1200 x 800 mm, 1200 x 1600 mm, 1140 x 1140 mm, ou toutes autres dimensions leur permettant d'être facilement gerbés les uns sur les autres, stockés et transportés. L'embase de ces contenants est avantageusement formée par une palette permettant l'utilisation de transpalettes pour les déplacer. Ces contenants peuvent par ailleurs être pourvus de coiffes empêchant les produits contenus de tomber, notamment lors du transport.

Afin de limiter l'encombrement des contenants lorsqu'ils sont vides, ils peuvent être pourvus d'éléments périphériques démontables pouvant être retirés pour le stockage du contenant en attendant sa réutilisation ultérieure. Un exemple d'un tel contenant est notamment donné par la publication EP 1 719 711 qui décrit un contenant comportant une embase sur laquelle les éléments périphériques viennent se fixer par translation verticale. Les éléments périphériques sont pourvus de glissières latérales permettant leur engagement deux à deux par translation verticale. Les arêtes inférieures des éléments périphériques et le dessus de l'embase sont par ailleurs pourvus de formes complémentaires, crochets et orifices, permettant l'engagement et le blocage des éléments périphériques dans l'embase. Le contenant ainsi formé peut être démonté à tout moment pour permettre son stockage dans un volume réduit.

Les contenants peuvent également comporter des éléments périphériques pliables et/ou rabattables. C'est par exemple le cas des contenants décrits dans les publications WO 2001/162 610 et US 2007/0084864 qui sont pourvus d'éléments périphériques formés de deux panneaux, un panneau inférieur articulé par rapport à l'embase par l'intermédiaire d'une première charnière et un panneau supérieur articulé par rapport au panneau inférieur par l'intermédiaire d'une seconde charnière. Les éléments périphériques peuvent ainsi être pliés et rabattus vers l'intérieur du contenant pour l'affaisser sur lui-même et réduire son encombrement.

De plus, il existe des contenants autorisant un accès latéral à au moins une partie des produits qu'ils contiennent. Ces contenants sont par exemple pourvus d'éléments périphériques comportant un panneau escamotable. Ainsi, la publication WO 2010/31 456 décrit une caisse palette comportant un élément périphérique pourvu d'une ouverture dont la hauteur correspond sensiblement à la moitié de la hauteur utile de la caisse palette. Cette ouverture est obturée par un panneau, mobile en translation dans des glissières prévues latéralement sur les bords verticaux de la découpe. Le panneau mobile peut ainsi être translaté vers le bas pour dégager l'ouverture en tout ou partie. Lorsque le panneau mobile est en position escamotée (position basse), l'intérieur de la caisse palette est accessible sur toute la hauteur de l'ouverture.

Les contenants existants ne permettent toutefois pas d'adapter le dégagement ou l'obturation de l'ouverture en fonction notamment du niveau des produits contenus dans le contenant.

Un autre conteneur est connu de JP 2007 076655 A, qui décrit un bac pliable dont les parois sont pivotantes par rapport au fond du bac et peuvent être rabattues vers l'intérieur du bac. Deux des parois comportent un panneau inférieur monté pivotant vers l'intérieur du bac et un panneau supérieur coulissant sur le panneau inférieur à l'extérieur du bac. Toutefois, il est évident que le remplissage du bac n'est pas possible avec les panneaux inférieurs en position pivoté vers l'intérieur.

### Exposé de l'invention

Le but de l'invention est de remédier à cet inconvénient et de proposer un autre mode de réalisation d'un contenant ouvrable, simple à utiliser, permettant d'ouvrir au moins un des cotés du contenant selon des ouvertures ayant au moins deux dimensions prédéterminées facilitant le remplissage et le vidage du contenant, dont l'encombrement est limité, et permettant de garantir, de manière simple, l'intégrité des produits contenus.

A cet effet, l'invention a pour objet un contenant de transport et de stockage ouvrable selon la revendication 1.

Le contenant selon l'invention permet donc, de manière simple, de ménager des ouvertures selon deux dimensions différentes tout en gardant la possibilité de sécuriser l'intérieur du contenu par le simple blocage du premier panneau au moyen par exemple d'un plombage. L'ouverture en deux temps permet de sécuriser le remplissage et le vidage du contenant. Selon un premier mode d'utilisation, avant de remplir le contenant, on ouvre entièrement l'ouverture. Lors du remplissage, dans un premier temps, on commence à empiler les premiers produits puis, dans un deuxième temps, quand il y a risque de chute des premiers produits par l'ouverture, on bloque ces premiers produits par fermeture du second panneau, cette fermeture étant obtenue par le pivotement du second panneau jusqu'à sa position "fermée". On obture ainsi en partie l'ouverture. L'empilage des premiers produits étant sécurisé, le remplissage peut, dans un troisième temps, être poursuivi jusqu'à ce qu'il y ait de nouveau risque de chute des nouveaux produits empilés. Alors, dans un quatrième temps, l'ouverture est entièrement obturée par translation du premier panneau par rapport au second panneau jusqu'à sa position "fermée". Si le contenant n'est pas pourvu de sa coiffe, après obturation totale de l'ouverture, le remplissage peut être poursuivi par le dessus. Selon un autre mode d'utilisation, on peut également commencer à empiler les premiers produits tout en ayant le second panneau dans sa position "fermée" afin que, dès le début, il retienne les premiers produits empilés dans le contenant.

Pour vider le contenant, on peut procéder de même selon deux modes d'utilisation différents. Selon un premier mode d'utilisation, on libère dans un premier temps une partie de l'ouverture en translatant le premier panneau jusqu'à sa position "ouverte" pour accéder plus facilement aux produits contenus en partie supérieure du contenant. Dans un deuxième temps, on libère l'ouverture dans sa totalité par pivotement du second panneau portant le premier panneau jusqu'à sa position "ouverte". On accède ainsi à l'intérieur du contenant sur toute sa hauteur. Selon un second mode d'utilisation, on peut commencer à vider le contenant tout en ayant le premier panneau dans sa position "fermée" pour ne l'ouvrir qu'après, lorsque le niveau de produit a diminué.

Ces modes d'utilisation peuvent être utilisés indifféremment que le contenant soit ou non pourvu de sa soiffe. Ainsi, avec le contenant selon l'invention, il est facile de vider ou de remplir en sécurité des contenants empilés les uns sur les autres ou pourvus d'une coiffe.

Le contenant selon l'invention peut avantageusement présenter les particularités suivantes :
- les premiers et seconds panneaux sont respectivement pourvus d'au moins un premier, second verrous latéraux disposés vers l'extérieur dudit contenant et agencés pour coopérer individuellement avec le montant latéral délimitant l'ouverture pour bloquer respectivement les premier et second panneaux dans leurs positions "fermées", les premier, second verrous étant agencés pour être décalés les uns des autres en position "ouverte" du premier panneau ;
- le premier panneau comporte au moins un décrochement latéral apte à être en regard du second verrou en position "ouverte" du premier panneau de sorte à autoriser l'accès au second verrou ;
- les extrémités libres des montants latéraux délimitant l'ouverture sont pourvues chacune d'une portion de glissière agencée pour, qu'au moins dans la position "fermée" du premier panneau, les bords latéraux du premier panneau soient engagés dans les portions de glissière pour participer au guidage en translation du premier panneau au moins au début de sa translation de sa position "fermée" à sa position "ouverte" et qu'au moins dans la position "ouverte" du premier panneau les bords latéraux du premier panneau ne soient pas engagés dans les portions de glissière et autorisent alors le pivotement par rapport à l'embase du premier panneau porté par le second panneau ;
- les premier et second panneaux sont dimensionnés de sorte que, dans la position "ouverte" du premier panneau, le premier panneau ne dépassent pas du second panneau ;
- la liaison glissière est agencée pour autoriser une translation sensiblement perpendiculaire au premier axe de pivotement, et ledit premier axe de pivotement et les premier et second panneaux sont agencés pour que, dans leurs positions "ouvertes", ils ne dépassent pas en dessous de l'embase ;
- les premier et second panneaux sont agencés pour, au moins dans la position "fermée" du premier panneau, partager une zone de chevauchement mutuel les rigidifiant ;
- le contenant comporte des moyens de plombage prévus uniquement entre le premier panneau et l'un des éléments constituant le contenant pour garantir l'intégrité du contenu du contenant ;

### Description sommaire des dessins

La présente invention sera mieux comprise et d'autres avantages apparaîtront à la lecture de la description détaillée d'un mode de réalisation pris à titre d'exemple nullement limitatif et illustré par les dessins annexés, dans lesquels :
- la figure 1 est une vue en perspective éclatée d'un contenant selon l'invention, par exemple avant assemblage ;
- la figure 2 est une vue en perspective du contenant de la figure 1, assemblé, les premier et second panneaux étant en positions "fermées" ;
- les figures 3A et 3B sont des vues partielles de détail d'un des verrous du premier panneau du contenant des figures précédentes, vue de l'intérieur du contenant, le verrou étant respectivement en position "verrouillée" et "déverrouillée" ;
- les figures 4A et 4B sont des vues partielles sensiblement similaires aux figures 3A et 3B d'un des verrous du second panneau du contenant des figures 1 et 2, vue de l'intérieur du contenant, le verrou étant respectivement en position "verrouillée" et "déverrouillée" ;
- la figure 5 est une vue en perspective du contenant des figures 1 et 2, le premier panneau étant en position "ouverte", le second panneau étant en position "fermée" ;
- la figure 6 est une vue similaire à celle de la figure 5, le premier panneau étant en position "ouverte", porté par le second panneau lui-même en cours d'ouverture dans une position intermédiaire entre sa position "fermée" et sa position "ouverte" ;
- la figure 7 est une vue similaire à celle des figures 5 et 6, le premier panneau étant en position "ouverte", porté par le second panneau lui-même en position "ouverte".

### Description des modes de réalisation

L'invention porte sur un contenant 1 de transport et de stockage ouvrable, de type caisse-palette. L'invention n'est toutefois pas limitée à ce mode de réalisation et s'adresse à tout type de contenants comparables.

En référence aux figures 1, 2, 5 à 7, le contenant 1 selon l'invention comporte une embase 2 et des éléments périphériques 3, 4, 5, 6. Dans cet exemple, l'embase 2 est de type palette, connu, et comporte un plateau 20 sensiblement plan, pourvu de pieds 21 favorisant son appui sur tout type de sol ou de support. Les bords latéraux du plateau 20 peuvent être pourvus de fentes d'engagement 22, visibles sur la figure 1, aptes à recevoir des éléments d'engagement (non représentés), prévus le long des bords inférieurs des éléments périphériques 3, 4, 5, 6, pour assurer leur fixation sur l'embase 2. Le contenant 1 comporte quatre éléments de coins 7, visibles sur la figure 1, destinés à se clipser sur l'embase 2 et, de manière connue, aptes à recevoir l'engagement des éléments périphériques 3, 5. Les éléments périphériques 3, 4, 5, 6 sont sensiblement plans et comportent deux éléments latéraux 4, 6 reliés par un élément dorsal 5. Les éléments latéraux 4, 6 et l'élément dorsal 5 sont sensiblement similaires et aptes à s'engager avec les éléments de coins 7 et l'embase 2. Les éléments latéraux 4, 6 sont également reliés entre eux par un élément frontal 3 ayant une forme générale de U dont les montants latéraux 30 et la base 31 définissent une ouverture 32. La base 31 est, de manière connue, apte à coopérer avec les éléments de coins 7 pour solidariser l'élément frontal 3 à l'embase 2. Les éléments latéraux 4, 6, dorsal 5 et frontal 3, sont par ailleurs couplés deux à deux au moyen de formes complémentaires prévues sur leurs bords latéraux. Ils définissent ainsi, avec l'embase 2, un caisson apte à recevoir tout type de produits à stocker et/ou à transporter. Les produits peuvent être empilés de manière rangée, ou disposés en vrac les uns sur les autres. Le contenant 1 peut également comporter une coiffe 8 telle qu'illustrée sur la figure 2, fermant le caisson et portée par les bords supérieurs des éléments latéraux 4, 6, et dorsal 5.

Le contenant 1 comporte en outre un premier panneau 10 et un second panneau 11, escamotables, destinés à successivement obturer et dégager tout ou partie de l'ouverture 32 pour interdire puis autoriser l'accès à l'intérieur du contenant 1 par toute ou partie de cette même ouverture 32. Les premier et second panneaux 10, 11 ont des largeurs et des hauteurs comparables et sont portés par les montants latéraux 30 et la base 31 de l'élément frontal 3.

Le premier panneau 10 et le second panneau 11 comportent des éléments linéaires 12, en partie visibles sur les figures 1 et 2, disposés en regard les uns des autres et définissant des glissières autorisant la translation du premier panneau 10 par rapport au second panneau 11 et assurant le guidage du premier panneau 10. Le second panneau 11 est couplé à l'élément frontal 3 par une liaison pivot. La liaison pivot est formée par quatre charnières 33, visibles sur les figures 1, 2 et 5, réparties à intervalles réguliers le long du bord supérieur de la base 31 de l'élément frontal 3. Dans cet exemple ces charnières 33 se présentent sous la forme de clips emboîtés respectivement sur le bord supérieur de la base 31 et sur la base du second panneau 11. Les charnières 33 définissent un axe de pivotement AA des charnières 33 par rapport à l'embase 2 et un axe de pivotement secondaire BB du second panneau 11 par rapport aux charnières 33, ces axe de pivotement AA et axe de pivotement secondaire BB étant sensiblement parallèles entre eux et à l'embase 2 et permettant, au second panneau 11, lorsqu'il est dans sa position "ouverte", de pendre sensiblement verticalement le long de l'embase 2.

Dans la configuration illustrée par la figure 2, l'ouverture 32 est obturée par le premier et le second panneaux 10, 11 qui sont dans leurs positions "fermées" respectives. Comme détaillé sur les figures 3A et 3B, le premier panneau 10 est bloqué dans sa position "fermée" par l'intermédiaire de premiers verrous 100 latéraux dont seulement l'un est représenté. Chaque premier verrou 100 se présente sous la forme d'une pièce élastiquement déformable, portée par le premier panneau 10. Au repos, les premiers verrous 100 s'étendent dans les montants latéraux 30 de l'élément frontal 3 et viennent en appui contre les butées 34 empêchant la translation du premier panneau 10. Dans cette configuration illustrée par la figure 3A, le second panneau 11 est sensiblement parallèle au premier panneau 10 et légèrement décalé. Comme détaillé sur les figures 4A et 4B, le second panneau 11 est bloqué dans sa position "fermée" par l'intermédiaire de seconds verrous 110, sensiblement similaires aux premiers verrous 100, empêchant le pivotement du second panneau 11. Les premiers et seconds verrous peuvent bien entendu être réalisés de toute autre manière adaptée. Le premier panneau 10 est prolongé par un volet 101 s'étendant, dans cette configuration, par-dessus le second panneau 11 et définissant une zone de chevauchement. Cette zone de chevauchement permet de rigidifier les premier et second panneaux 10, 11 afin de renforcer la solidité du contenant 1. De plus, cette zone de chevauchement prolonge les éléments linéaires 12 définissant les glissières et guidant le premier panneau 10 au moins dans sa partie basse en début de translation vers sa position "fermée" puis progressivement sur toute sa hauteur. Les extrémités libres des montants latéraux 30 de l'élément frontal forment des portions de glissière 300 dans lesquelles les bords latéraux du premier panneau 10, sont engagés, en position "fermée" du premier panneau 10 et pendant une partie de la translation du premier panneau 10 de sa position "fermée" à sa position "ouverte". Ainsi, le premier panneau 10 est également guidé dans sa partie haute, ce qui l'empêche de pivoter. Dans sa position "ouverte", les bords latéraux du premier panneau 10 ne sont plus engagés dans les portions de glissière 300. Le premier panneau 10 peut ainsi pivoter en étant porté par le second panneau 11. Dans la position "fermée" des premier et second panneaux 10, 11, le contenant 1 peut être pourvu de moyens de plombage (non représenté) du premier panneau 10 par exemple à l'un des premiers verrous 100, et permettant de garantir l'intégrité des produits contenus dans le contenant 1.

Pour pouvoir déplacer le premier panneau 10 de sa position "fermée" à sa position "ouverte", il convient de débloquer les premiers verrous 100. Pour ce faire, on découple les moyens de plombage puis, comme illustré par les figures 3A et 3B, par pression latérale, on déforme élastiquement les premiers verrous 100. Les butées 34 n'empêchent alors plus la translation du premier panneau 10 qui peut être déplacé par rapport au second panneau 11 vers sa position "ouverte" illustrée par la figure 5. Dans cet exemple, la coiffe 8 a été retirée, elle peut bien entendu être laissée en place lors de l'ouverture du premier panneau 10. Pour faciliter la translation du premier panneau 10, ce dernier peut être pourvu de poignées 102, visibles sur les figures 4A, 4B et 5, formées par des fentes oblongues traversant le premier panneau 10. Les poignées peuvent être réalisées de toute autre manière adaptée. Le premier panneau 10 translate par rapport au second panneau 11 à l'extérieur du contenant 1 par rapport au second panneau 11. Au début de sa translation de sa position "fermée" à sa position "ouverte", le premier panneau 10 est guidé simultanément par les bords latéraux circulant dans les portions de glissière 300 prévues dans le haut des montants latéraux 30 de l'élément frontal 3 et par les éléments linéaires 12 des premier et second panneaux 10, 11. Jusqu'à la position "ouverte" du premier panneau 10, les bords latéraux du premier panneau 10 et les portions de glissière 300 empêchent tout pivotement des premier et second panneaux 10, 11 par rapport à l'embase 2. Une fois les portions de glissière 300 dépassées par le haut des bords latéraux du premier panneau 10, le premier panneau 10 est guidé dans sa translation par les éléments linéaires 12 des premier et second panneaux 10, 11 qui sont alors suffisamment en prise entre eux pour assurer un guidage fiable. Le premier panneau 10 comporte des décrochements latéraux 13, visibles sur les figures 1, 3A, 4A, 6, positionnés de sorte que, dans la position "ouverte" du premier panneau 10, ils se superposent au second verrou 110. Ainsi, les seconds verrous 110 sont accessibles et peuvent être manoeuvrés au travers des décrochements latéraux 13. Dans cet exemple, les décrochements latéraux 13 sont prévus aux angles supérieurs du premier panneau 10, ils peuvent bien entendu être prévu à tout autre emplacement adapté en fonction de la position des seconds verrous 110. De plus, le second panneau 11 est pourvu de pattes de blocage 15 s'étendant latéralement et logées, dans la position "fermée" du second panneau 11, dans des renfoncements 35 prévus dans les montants latéraux 30 de l'élément frontal 3. La coopération des pattes de blocage 15 et des renfoncements 35 permet d'empêcher, lors de la fermeture du second panneau 11, que ce dernier ne bascule vers l'intérieur du contenant, sans toutefois solliciter les seconds verrous 110 à cet effet. En position basse du premier panneau 10, les premiers verrous 100 ne sont plus en regard des portions de glissière 300. Ainsi, dans cette configuration, les montants latéraux 30 n'empêchent pas le pivotement du premier panneau 10 porté par le second panneau 11. Le pivotement des premier et second panneaux 10, 11 est empêché par les seconds verrous 110, en prise avec les bords latéraux 30 de l'élément frontal 3. Dans la position "ouverte" du premier panneau 10, illustrée par la figure 5, le premier panneau 10 se superpose intégralement au second panneau 11 sans en dépasser. Ainsi, l'ouverture 32 est dégagée sur une première portion, représentant sensiblement la moitié de la surface totale de l'ouverture 32. La partie haute de l'intérieur du contenant 1 est donc accessible. Le bord supérieur du second panneau 11 peut être pourvu de dégagements 36, visibles sur les figures 6 et 7, autorisant l'accès aux poignées 102 du premier panneau 10 dans sa position "ouverte".

Pour pouvoir déplacer le second panneau 11 de sa position "fermée" à sa position "ouverte", il convient de débloquer les seconds verrous 110. On procède de manière similaire que pour le déblocage des premiers verrous 100 en accédant aux seconds verrous 110 au travers des décrochements latéraux 13 prévus dans le premier panneau 10. Lorsque les seconds verrous 110 sont déformés élastiquement, les butées n'empêchent alors plus le basculement du second panneau 11 qui peut être pivoté autour de l'axe de pivotement AA, par rapport à l'embase 2, en portant le premier panneau 10 avec lequel il est couplé par la liaison glissière. De manière détaillée, les charnières 33 pivotent par rapport au bord supérieur de la base 31 de l'élément frontal 3 autour de l'axe secondaire de pivotement BB et le second panneau 11 pivote par rapport aux charnières 33 autour de l'axe de pivotement AA. Le premier panneau 10 pivote donc avec le second panneau 11. Ce pivotement peut également être obtenu de manière similaire avec la coiffe 8 recouvrant le contenant 1. Les premier et second panneaux 10, 11 pivotent ainsi en passant par une position intermédiaire illustrée par la figure 6 jusqu'à la position "ouverte" illustrée par la figure 7. Dans la position "ouverte" du second panneau 11, les premier et second panneaux 10, 11 pendent librement de l'axe de pivotement AA, ils sont sensiblement verticaux, ne dépassent pas en dessous de l'embase 2 et ne touchent donc pas le sol. Cette configuration est obtenue par l'intermédiaire des charnières 33 définissant l'axe de pivotement secondaire BB entre l'axe de pivotement AA et le second panneau 11. La combinaison des pivotements des charnières 33 et du second panneau 11 respectivement par rapport au second panneau 11 et aux charnières 33 permet ainsi au second panneau 11 d'être sensiblement vertical dans sa position "ouverte". L'ouverture 32 est dégagée sur une seconde portion de dimensions supérieures à la première portion, à savoir sensiblement sur sa totalité, et donne ainsi accès à tout l'intérieur du contenant 1. Le contenant 1 peut être vidé des éventuels produits qu'il contient avant et/ou après chaque translation, pivotement, des premier et second panneaux 10, 11 vers leurs positions "ouvertes".

Pour refermer le contenant 1, on procède de manière inverse, en pivotant l'ensemble formé par les second et premier panneaux 11, 10. Ce pivotement cesse avec le contact entre les pattes de blocage 15 et les renfoncements 35. Les seconds verrous 110 se déforment alors élastiquement, bloquant le second panneau 11 dans sa position "fermée". On peut ensuite remonter par translation le premier panneau 10, bloqué après translation dans sa position "fermée" par les premiers verrous 100. Le contenant 1 peut être rempli de produits avant et/ou après chaque pivotement, translation, des second et premier panneaux 11, 10 vers leurs positions "fermées".

Dans l'exemple décrit, les différents éléments constituants le contenant 1 sont réalisés en matériaux plastiques. Ils peuvent bien entendu être réalisés en tout autre matériau adapté. Les éléments périphériques sont prévus démontables, ils peuvent également être fixés de manière indémontable à l'embase ou ne former qu'une pièce monobloc à laquelle sont rajoutés les premier et second panneaux.

Selon un autre mode de réalisation non représenté, les bords latéraux de l'ouverture sont formés directement par les extrémités frontales des éléments latéraux et l'élément frontal est couplé directement à l'embase par la liaison pivot. Selon ce mode de réalisation, l'élément frontal est formé par les premier et second panneaux et ne comporte pas de montants latéraux.

Selon encore un autre mode de réalisation non représenté, l'ouverture est obturée par un nombre de panneaux supérieurs, par exemple deux panneaux coulissant l'un par rapport à l'autre portés par un panneau pivotant.

### Possibilités d'application industrielle

Le contenant 1 selon l'invention peut être utilisé dans tout secteur d'activités industrielles et/ou commerciales, pour le stockage et le transport de produits, notamment des produits en vrac. II permet de présenter une paroi latérale ouverte en deux temps pour ménager :
- dans un premier temps un accès à la partie haute de l'intérieur du contenant 1 en ouvrant seulement le premier panneau 10, puis
- dans un second temps un accès à toute la hauteur intérieure du contenant 1 en ouvrant les premier et second panneaux 10, 11.

Dans le cas où le contenant 1 est pourvu d'une coiffe 8, l'ouverture 32 peut être dégagée sans retrait de cette coiffe 8. Ainsi, dans le premier temps, les articles encore contenus dans le contenant 1 restent maintenus par le second panneau 11. Le contenant 1 selon l'invention permet en outre de garantir, de manière simple, l'intégrité des produits par des moyens de plombage.

## Revendications

1. Contenant (1) de transport et de stockage ouvrable, ledit contenant (1) comportant au moins une embase (2) et des éléments périphériques (3, 4, 5, 6) avec lesquels elle définit un caisson, au moins l'un desdits éléments périphériques (3) délimitant au moins une ouverture (32) obturée de manière sélective par au moins un premier et un second panneaux (10, 11) escamotables, chacun desdits premier et second panneaux (10, 11) étant mobile respectivement entre une position "fermée" et une position "ouverte" dans lesquelles ils obturent et dégagent respectivement une première portion de ladite ouverture (32) et une seconde portion de ladite ouverture (32) de dimensions supérieures à ladite première portion, ledit premier panneau (10) étant couplé audit second panneau (11) par au moins une liaison glissière agencée pour guider la translation dudit premier panneau (10) par rapport audit second panneau (11) à l'extérieur dudit contenant (1) par rapport audit second panneau (11) de sa position "fermée" à sa position "ouverte" dans laquelle il dégage ladite première portion de ladite ouverture (32), ledit second panneau (11) étant couplé à ladite embase (2) par une liaison pivot, **caractérisé en ce que** ladite liaison pivot est agencée pour guider le pivotement dudit second panneau (11) vers l'extérieur dudit contenant (1), en portant ledit premier panneau (10) auquel il est couplé par ladite liaison glissière, de sa position "fermée" à sa position "ouverte" dans laquelle il dégage ladite seconde portion de ladite ouverture (32), et **en ce que** ladite liaison pivot comporte des charnières (33) définissant un premier axe de pivotement (AA) desdites charnières (33) par rapport à ladite embase (2) et un axe de pivotement secondaire (BB) du second panneau (11) par rapport aux charnières (33), ledit premier axe de pivotement (AA) et ledit axe de pivotement secondaire (BB) étant sensiblement parallèles entre eux et à ladite embase (2).

2. Contenant (1) selon la revendication précédente, **caractérisé en ce que** lesdits premier et second panneaux (10, 11) sont respectivement pourvus d'au moins un premier, second verrous (100, 110) latéraux disposés vers l'extérieur dudit contenant (1) et agencés pour coopérer individuellement avec un montant latéral (30) délimitant ladite ouverture (32) pour bloquer respectivement lesdits premier et second panneaux (10, 11) dans leurs dites positions "fermées", les premier, second verrous (100, 110) étant agencés pour être décalés les uns des autres en position "ouverte" dudit premier panneau (10), et **en ce que** ledit premier panneau (10) comporte au moins un décrochement latéral (13) apte à être en regard dudit second verrou (110) en position "ouverte" dudit premier panneau (10) de sorte à autoriser l'accès audit second verrou (110).

3. Contenant (1) selon l'une quelconque des revendications précédentes, **caractérisé en ce que** les extrémités libres des montants latéraux (30) délimitant ladite ouverture (32) sont pourvues chacune d'une portion de glissière (300) agencée pour, qu'au moins dans ladite position "fermée" dudit premier panneau (10), lesdits bords latéraux dudit premier panneau (10) soient engagés dans lesdites portions de glissière (300) pour participer au guidage en translation dudit premier panneau (10) au moins au début de sa translation de sa position "fermée" à sa position "ouverte" et qu'au moins dans ladite position "ouverte" dudit premier panneau (10) lesdits bords latéraux (30) dudit premier panneau (10) ne soient pas engagés dans lesdites portions de glissière (300) et autorisent alors le pivotement par rapport à ladite embase (2) dudit premier panneau (10) porté par ledit second panneau (11).

4. Contenant (1) selon l'une quelconque des revendications précédentes, **caractérisé en ce que** lesdits premier et second panneaux (10, 11) sont dimensionnés de sorte que, dans ladite position "ouverte" dudit premier panneau (10), ledit premier panneau (10) ne dépasse pas dudit second panneau (11).

5. Contenant (1) selon l'une quelconque des revendications précédentes, **caractérisé en ce que** ladite liaison glissière est agencée pour autoriser une translation sensiblement perpendiculaire audit premier axe de pivotement (AA), et **en ce que** ledit premier axe de pivotement (AA) et lesdits premier et second panneaux (10, 11) sont agencés pour que, dans leurs positions "ouvertes", ils ne dépassent pas en dessous de ladite embase (2).

6. Contenant (1) selon l'une quelconque des revendications précédentes, **caractérisé en ce que** lesdits premier et seconds panneaux (10, 11) sont agencés pour, au moins dans ladite position "fermée" dudit premier panneau (10), partager une zone de chevauchement mutuel les rigidifiant.

7. Contenant (1) selon l'une quelconque des revendications précédentes, **caractérisé en ce qu'**il comporte des moyens de plombage prévus uniquement entre le premier panneau (10) et l'un des éléments constituant ledit contenant (1) pour garantir l'intégrité du contenu dudit contenant (1).

## Patentansprüche

1. Öffenbarer Transport- und Lagerbehälter (1), wobei der Behälter (1) wenigstens einen Sockel (2) und periphere Elemente (3, 4, 5, 6) umfasst, mit denen dieser eine Kiste definiert, wobei wenigstens eines der peripheren Elemente (3) wenigstens eine selektiv durch wenigstens eine erste und eine zweite eskamotierbare Platte (10, 11) verschließbare Öffnung (32) begrenzt, wobei jede der ersten und zweiten Platten (10, 11) jeweils beweglich zwischen einer geschlossenen Position und einer geöffneten Position beweglich ist, in welcher sie jeweils einen ersten Abschnitt der Öffnung (32) bzw. einen zweiten Abschnitt der Öffnung (32), dessen Abmessungen größer sind als die des ersten Abschnitts, verschließen und freilegen, wobei die erste Platte (10) mit der zweiten Platte (11) durch wenigstens eine Gleitverbindung gekoppelt ist, die ausgebildet ist zum Führen der Translation der ersten Platte (10) in Bezug auf die zweite Platte (11), außerhalb des Behälters (1) in Bezug auf die zweite Platte (11), von deren geschlossener Position zu deren geöffneter Position, in welcher sie den ersten Abschnitt der Öffnung (32) freistellt, wobei die zweite Platte (11) mit dem Sockel (2) durch eine Schwenkverbindung gekoppelt ist,
**dadurch gekennzeichnet,**
**dass** die Schwenkverbindung ausgebildet ist zum Führen der Verschwenkung der zweiten Platte (11) zu dem Äußeren des Behälters (1), während sie die erste Platte (10), an die sie durch die Gleitverbindung gekoppelt ist, trägt, von deren geschlossener Position zu deren geöffneter Position, in welcher sie den zweiten Abschnitt der Öffnung (32) freistellt, und
**dass** die Schwenkverbindung Scharniere (33) umfasst, die eine erste Schwenkachse (AA) der Scharniere (33) in Bezug auf den Sockel (2) und eine sekundäre Schwenkachse (BB) der zweiten Platte (11) in Bezug auf die Scharniere (33) definiert, wobei die erste Schwenkachse (AA) und die sekundäre Schwenkachse (BB) im Wesentlichen zueinander und zu dem Sockel (2) parallel sind.

2. Behälter (1) nach dem vorhergehenden Anspruch, **dadurch gekennzeichnet, dass** die ersten und zweiten Platten (10,11) jeweils mit mindestens einem ersten, zweiten seitlichen Riegeln (100, 110) versehen sind, die zum Äußeren hin des Behälters (1) angeordnet sind, und die ausgebildet sind zum individuellen Zusammenwirken mit einem seitlichen, die Öffnung (32) begrenzenden Pfosten (30) zum jeweils Blockieren der ersten und zweiten Platten (10, 11) in ihren geschlossenen Positionen, wobei die ersten, zweiten Riegel (100, 110) ausgebildet sind, um in der geöffneten Position der ersten Platte (10) gegenseitig versetzt zu sein, und dass die erste Platte (10) wenigstens eine seitliche Abweichung (13) umfasst, die geeignet ist, in geöffneter Position der ersten Platte (10) gegenüberliegend zu dem zweiten Riegel (110) zu sein, um den Zugang zu dem zweiten Riegel (110) zu erlauben.

3. Behälter (1) nach einem der vorhergehenden Ansprüche, **dadurch gekennzeichnet, dass** die freien Enden der die Öffnung (32) begrenzenden seitlichen Pfosten (30) jeweils mit einem Gleitabschnitt (300) versehen sind, der ausgebildet ist, um wenigstens in der geschlossenen Position der ersten Platte (10) die seitlichen Ränder der ersten Platte (10) in die Gleitabschnitte (300) einzusetzen, um an der translatorischen Führung der ersten Platte (10) wenigstens am Anfang der Translation von ihrer geschlossenen Position zu ihrer geöffneten Position teilzuhaben, und dass wenigstens in der geöffneten Position der ersten Platte (10) die seitlichen Ränder (30) der ersten Platte (10) nicht in den Gleitabschnitten (300) eingesetzt sind und dann das Schwenken der durch die zweite Platte (11) getragenen ersten Platte (10) in Bezug auf den Sockel (2) erlauben.

4. Behälter (1) nach einem der vorhergehenden Ansprüche, **dadurch gekennzeichnet, dass** die ersten und zweiten Platten (10, 11) derart dimensioniert sind, dass in der geöffneten Position der ersten Platte (10) die erste Platte (10) nicht über die zweite Platte (11) übersteht.

5. Behälter (1) nach einem der vorhergehenden Ansprüche, **dadurch gekennzeichnet, dass** die Gleitverbindung ausgebildet ist zum Erlauben einer im Wesentlichen zu der ersten Schwenkachse (AA) senkrechten Translation, und dass die erste Schwenkachse (AA) und die ersten und zweiten Platten (10, 11) ausgebildet sind, um in ihren geöffneten Positionen nicht unterhalb des Sockels (2) vorzustehen.

6. Behälter (1) nach einem der vorhergehenden Ansprüche, **dadurch gekennzeichnet, dass** die ersten und zweiten Platten (10, 11) ausgebildet sind, um zumindest in der geschlossenen Position der ersten Platte (10) eine gegenseitige Überlappungsposition zu teilen, welche diese aussteift.

7. Behälter (1) nach einem der vorhergehenden Ansprüche, **dadurch gekennzeichnet, dass** er Verplombungsmittel umfasst, die nur zwischen der ersten Platte (10) und einem der den Behälter (1) bildenden Elemente vorgesehen sind, um die Integrität des Inhalts des Behälters (1) zu garantieren.

## Claims

1. A storage and transport container (1) able to be opened, said container (1) comprising at least one basis (2) and peripheral elements (3, 4, 5, 6) with which said basis defines a box, at least one of said peripheral elements (3) delimiting at least one opening (32) selectively closed by at least one first and one second removable panels (10, 11), each of said first and second panels (10, 11) being movable respectively between a "closed" position and an "open" position, in which they close and clear respectively a first portion of said opening (32) and a second portion of said opening (32) whose dimensions are superior to said first portion, said first panel (10) being coupled with said second panel (11) by means of at least one slide connection arranged so as to guide the translational motion of said first panel (10) with respect to said second panel (11) outside said container (1) with respect to said second panel (11) from its "closed" position to its "open" position in which it clears said first portion of said opening (32), said second panel (11) being coupled with said basis (2) by means of a swivel connection, **characterized in that** said swivel connection is arranged so as to guide the swiveling of said second panel (11) towards the outside of said container (1), while supporting said first panel (10) with which it is coupled by means of said slide connection, from its "closed" position to its "open" position in which it clears said second portion of said opening (32), and **in that** said swivel connection comprises hinges (33) defining a first swiveling axis (AA) for said hinges (33) with respect to said basis (2) and a second swiveling axis (BB) for the second panel (11) with respect to hinges (33), said first swiveling axis (AA) and said second swiveling axis (BB) being substantially parallel to one another and to said basis (2).

2. The container (1) according to the preceding claim, **characterized in that** said first and second panels (10, 11) are respectively provided with at least one first, second lateral lock (100, 110) arranged towards the outside of said container (1) and so as to individually cooperate with a lateral upright (30) delimiting said opening (32) for respectively blocking said first and second panels (10, 11) in their said "closed" positions, the first, second locks (100, 110) being arranged so as to be shifted from one another in the "open" position of said first panel (10), and **in that** said first panel (10) comprises at least one lateral recess (13) able to be placed opposite said second lock (110) in the "open" position of said first panel (10) so as to allow the access to said second lock (110).

3. The container (1) according to any of the preceding claims, **characterized in that** each of the free ends of the lateral uprights (30) delimiting said opening (32) is provided with a slide portion (300) arranged so that, at least in said "closed" position of said first panel (10), said lateral edges of said first panel (10) are inserted into said slide portions (300) in order to contribute to the translational guidance of said first panel (10) at least at the beginning of its translational motion from its "closed" position to its "open" position and so that, at least in said "open" position of said first panel (10), said lateral edges (30) of said first panel (10) ate not inserted into said slide portions (300) and then allow the swiveling, with respect to said basis (2), of said first panel (10) supported by said second panel (11).

4. The container (1) according to any of the preceding claims, **characterized in that** said first and second panels (10, 11) have such dimensions that, in said "open" position of said first panel (10), said first panel (10) is not higher than said second panel (11).

5. The container (1) according to any of the preceding claims, **characterized in that** said slide connection is arranged so as to allow a translation motion substantially perpendicular to said first swiveling axis (AA), and **in that** said first swiveling axis (AA) and said first and second panels (10, 11) are arranged so that, in their "open" positions, they do not protrude below said basis (2).

6. The container (1) according to any of the preceding claims, **characterized in that** said first and second panels (10, 11) are arranged so as to have in common, at least in the "closed" position of said first panel (10), a mutual overlapping area for making them rigid.

7. The container (1) according to any of the preceding claims, **characterized in that** it comprises sealing means provided only between the first panel (10) and one of the elements forming said container (1) in order to guarantee the integrity of the contents of said container (1).
